# EUROPÄISCHE PATENTSCHRIFT

(11) **EP 3 684 701 B1**
(45) Veröffentlichungstag und Bekanntmachung des Hinweises auf die Patenterteilung: **01.11.2023**
(21) Anmeldenummer: 18737220.6
(22) Anmeldetag: 29.06.2018
(51) Int. Cl.: B65D 19/32, B65D 19/18

(54) **PALETTE AUS KUNSTSTOFF UND GROSSLADUNGSTRÄGER**
PLASTIC PALLET AND LARGE LOAD CARRIER
PALETTE EN MATIÈRE PLASTIQUE ET SUPPORT DE CHARGES À GRANDE CAPACITÉ

(30) Priorität: 20.09.2017 DE 102017121813
(43) Veröffentlichungstag der Anmeldung: 29.07.2020
(73) Patentinhaber: Schoeller Allibert GmbH, 19057 Schwerin (DE)
(72) Erfinder: HUIZINGH, Jan Abraham, 9541 AH Vlagtwedde (NL); VINKE, Jan, 7881 XA Emmer-compascuum (NL)
(74) Vertreter: Bockhorni & Brüntjen Partnerschaft Patentanwälte mbB
(86) Internationale Anmeldenummer: PCT/EP2018/067665
(87) Internationale Veröffentlichungsnummer: WO 2019/057358

(56) Entgegenhaltungen:
- EP-A2- 1 354 807
- WO-A1-01/76960
- DE-A1-102008 047 856
- ES-U- 1 071 497

## Beschreibung

Die Erfindung betrifft eine Palette aus Kunststoff gemäß dem Oberbegriff des Anspruches 1.

Bekanntermaßen sind auf dem Markt Paletten verfügbar, die entweder aus Holz oder aus Kunststoff, insbesondere durch Spritzgrießen hergestellt sind. Der Vorteil der Holzpalette liegt in einer gewissen Robustheit und geringen Herstellungskosten, jedoch werden Holzpaletten mehr und mehr, insbesondere für Transport und Lagerung hochwertiger Güter, durch Paletten aus Kunststoff ersetzt. Dies liegt zum einen daran, dass Kunststoffpaletten zwischenzeitlich sehr robust aufgebaut und in der Regel auf sehr lange Betriebs- und Einsatzzeiten von 10 Jahren und darüber hinaus konzipiert sind und Paletten aus Kunststoff weit weniger verschmutzt im Einsatz sind, weil sie in einfacher Weise schnell und gründlich gegenüber Holzpaletten gereinigt werden können.

Die Paletten liegen in unterschiedlichen Standardgrößen vor, insbesondere in Größen von 800 × 1200 mm, 800 × 1000 mm, um nur beispielhaft einige Standardgrößen zu benennen. Insbesondere werden häufig auch Paletten verwendet, die als Halbpaletten bezeichnet sind und rein beispielshalber Standardabmessungen von 800 × 600 mm aufweisen. Diese Halbpaletten eignen sich insbesondere in Ergänzung zu den Standardpaletten mit einer Größenabmessung von 800 × 1200 mm.

Den Paletten ist in der Regel gemeinsam, dass diese an der Unterseite mit Kufen ausgebildet sind, über welche die Palette auf dem Untergrund steht. Üblicherweise werden für Paletten in den üblichen Standardabmessungen jeweils drei Kufen verwendet, die zueinander parallel und mit Abstand zueinander sowie parallel zu einem Palettenrand angeordnet sind. In der Regel sind die beiden äußeren Kufen an zwei gegenüberliegenden Palettenrändern und die dritte Kufe im Bereich der Mitte der Palette angeordnet. Die benachbarten Kufen auf der Unterseite der Deckplatte der Palette begrenzen zwischen sich Eingriffsöffnungen, die den Transport durch übliche Hubvorrichtungen erleichtern. Diese Eingriffsöffnungen dienen dazu, dass Zinken von Gabelstaplern oder Hubwägen unter die Deckplatte der Palette zwischen die Kufen eingefahren und dadurch die Palette für den Transport angehoben und an der gewünschten Lagerstelle durch Absenken wieder platziert werden kann.

Andererseits sind die Kufen für sich jeweils über Stützfüße mit Abstand zur Deckplatte angeordnet, wobei üblicherweise je Kufe drei Stützfüße verwendet werden. Auch diese Stützfüße bilden zwischen sich Eingriffsöffnungen für das Einführen von Zinken von Gabelstaplern oder dergleichen Hubvorrichtungen, so dass die Palette auch an der Schmalseite von Hubvorrichtungen gegriffen und transportiert werden kann. Insofern ist in der Regel eine Aufnahme der Palette über gebräuchliche Hubvorrichtungen durch Eingriff von Zinken von allen Palettenseiten her möglich.

Das Problem mit dem Transport von beladenen Paletten mittels motorisch betriebenen Hubvorrichtungen oder händisch betriebenen Handhubwägen besteht darin, dass die Zinken beim Einfahren der Hubvorrichtungen unter die Palette bzw. unter das Oberdeck der Palette häufig gegen die Kufen anstoßen, was je nach Wucht oder Häufigkeit des Stoßes bzw. Aufpralls zu Beschädigungen im Kufenbereich der Paletten führen kann. Dieses Problem tritt insbesondere bei Paletten mit reduzierten Standardabmessungen in besonderer Weise auf, also insbesondere bei Halbpaletten mit beispielsweise Standardgrößen von 800 x 600 mm. Infolge der Breite der beiden Zinken der Hubvorrichtungen verbleibt nämlich für die äußeren Stützfüße an den Palettenrändern nur mehr wenig Spielraum für die Dicke dieser Stützfüße. Das heißt, je geringer die Standardgröße der Palette ist, desto weniger Platz bzw. Dicke stehen für die äußeren Stützfüße zur Verfügung, die ja mit den Palettenrändern außenseitig bündig sein müssen. Dies führt dazu, dass insbesondere bei Paletten mit geringen Standardabmessungen, wie etwa Halbpaletten, die äußeren Stützfüße vergleichsweise dünn bzw. dünnwandig ausgeführt werden müssen, was eine erhöhte Gefahr von Beschädigungen der Kufen, also des Palettenunterteils unter Einschluss der Stützfüße, in diesen Bereichen mit sich bringt.

Aus diesem Grund sind Holzpaletten beispielsweise an den Außenflächen entweder mit Metallprofilen beschlagen oder insgesamt aus Metallprofilen gebildet, was bei Kunststoffpaletten allerdings nicht der Fall ist. Insoweit bilden insbesondere die Enden der Stützkufen von Kunststoffpaletten mit den daran angeordneten äußeren Stützfüßen Schwachstellen mit einer nicht unerheblichen Bruchgefahr bei unachtsamer Betätigung von Hubvorrichtungen. Dies hat dazu geführt, dass Kunststoffpaletten in diesen Bereichen häufig aus Hohlprofilen mit innenliegenden Verstärkungen versehen werden, was aber dann bei Stoßeinleitung schließlich auch zu Beschädigungen im Oberdeck führen kann.

Im Stand der Technik sind Paletten aus Kunststoff bekannt, bei denen Kufen über Steckfortsätze mit der Deckplatte der Palette verbindbar und über Rastelemente lösbar befestigbar sind, so dass bei einer Beschädigung einer Kufe diese komplett ausgetauscht werden kann (DE 10 2014 219 398 A1). Ferner ist es bekannt (EP 2 722 285 A1), Paletten mit stabförmigen Versteifungselementen im Kufenbereich zu versehen. Die Versteifungselemente werden hierzu in Aussparungen der Kufe eingesetzt und über seitliche Stabilisierungselemente in Plattenform befestigt, die in Ausnehmungen der Kufe einsetzbar sind. Die Befestigung erfolgt hierbei über Rasthaken, so dass bei Verschleiß die Versteifungselemente der Kufen austauschbar sind.

Ferner sind im Stand der Technik Paletten mit linearen Kufenelementen bekannt (EP 1 354 807 A2, DE 10 2008 0478 56 A1, WO 01/76 9 60 A1), wobei die Kufenelemente mit Stützfüßen der Palette verbunden sind. Nach einem weiteren Stand der Technik (ES 1 071 497) sind Paletten aus Kunststoff bekannt, die mit Kufen versehen sind. Der Verbund der Kufen mit der Deckplatte erfolgt hierbei über die Stützfüße der Kufen.

Diese Lösungen sind beileibe nicht zufriedenstellend, weil sie entweder aufwendig sind oder auch zu Beschädigungen der übrigen Bereiche der Palette führen können.

Aufgabe der Erfindung ist es, eine einfach aufgebaute Palette zu schaffen, die im Falle einer Beschädigung der Palette einen schnellen und einfachen Austausch ermöglicht. Nach einem weiteren Aspekt sollen Beschädigungen der übrigen Palettenteile, insbesondere des Oberdecks, bei Stoßbeanspruchungen insbesondere beim Einfahren von Zinken von Hubvorrichtungen vermieden werden.

Diese Aufgabe wird erfindungsgemäß durch die im kennzeichnenden Teil des Anspruchs 1 enthaltenen Merkmale gelöst, wobei zweckmäßige Weiterbildungen der Erfindung durch die in den Unteransprüchen enthaltenen Merkmale gekennzeichnet sind.

Nach Maßgabe der Erfindung werden die mehreren, in der Regel drei Kufen unterhalb der Deckplatte der Palette jeweils in mehrere Kufenelemente untergliedert und zwar vorzugsweise jede Kufe in zwei separate Kufenelemente, die dann in montierter Stellung an der Palette jeweils die Kufe bilden. Dies hat zur Folge, dass im Falle einer unachtsamen Handhabung von Hubvorrichtungen und einer damit auftretenden Beschädigung der Palette ein einfacher Austausch des Teils möglich ist, was zum einen eine schnelle Demontage/Montage ermöglicht und auch den Materialverbrauch an Kunststoff material verringert.

Jede Kufe der Palette ist speziell gerüstet, nämlich indem die Kufe als solche an ihren beiden Enden stützfußartige abgewinkelte Endabschnitte aufweist, die Kufenstützglieder bilden, welche zusammen mit weiteren Stützfüßen an der Unterseite der Deckplatte der Palette die Kufen auf Abstand zur Unterseite der Deckplatte halten und zwischen sich bzw. zwischen sich und den Stützfüßen an der Unterseite der Deckplatte der Palette entsprechende Eingriffsöffnungen für den Eingriff von Zinken üblicher Hubvorrichtungen begrenzen. Das heißt, die an den Enden einer jeden Kufe vorgesehenen abgewinkelten Kufenstützglieder übernehmen die Funktion üblicher Stützfüße an der Unterseite der Deckplatte der Palette. Die Kufenstützglieder sind an den Enden der Kufenstandfläche der Kufe ausgebildet, auf deren Unterseite die Palette nach Abstellen von der Hubvorrichtung am Boden aufliegt.

Erfindungsgemäß erfolgt die Unterteilung der Kufe in separate Kufenelemente, insbesondere in ein Kufenelementpaar, also eine Untergliederung der Kufe in zwei Kufenelemente. Die Unterteilung bzw. Teilung erfolgt zweckmäßigerweise im Bereich der Kufenstandfläche, wobei im Falle einer mittigen Kufenteilung insbesondere zwei Kufenelemente ausgebildet sind. Diese ergänzen sich in montierter Stellung ggf. unter Einbeziehung der Unterseite eines Stützfußes der Palette zu einer durchgehenden Kufenstandfläche.

Die Kufe ist mit der Deckplatte über die Kufenstützglieder lösbar verbunden, wobei zweckmäßigerweise das freie Ende eines jeden Kufenelements, welches dem entsprechenden Kufenstützglied gegenüberliegt, mit einem Stützfuß der Deckplatte lösbar verbunden ist. Kommt es zu einer Beschädigung in einem Kufenbereich, etwa durch unachtsames Handling von Hubvorrichtungen, dann muss nicht etwa die gesamte Kufe ausgetauscht werden, vielmehr nur der beschädigte Teil der Kufe in Form eines separaten Kufenelements.

Nach einer Weiterbildung der Erfindung ist die Kufe quer zur Kufenstandfläche in mindestens zwei, jedoch bevorzugt zwei Kufenelemente geteilt, wobei jedes Kufenelement erfindungsgemäß L-förmig ausgebildet ist, und wobei die L-Schenkel durch die Kufenstützglieder und der L-Steg durch die entsprechende Kufenstandfläche des Kufenelements gebildet ist. Dadurch, dass die Kufenstützglieder zweckmäßigerweise identisch zueinander ausgebildet sind, ergibt sich nach Montage der Kufenelemente eine bündige Ausbildung der Kufenstandfläche, insbesondere deren Unterseite.

Die jeweils eine Kufe bildenden Kufenelemente können über ihre Kufenstützglieder mit der Deckplatte durch einen formschlüssigen Steckverbund und/oder ggf. einen Rastverbund lösbar verbunden sein. Zweckmäßiger ist auch eine Kombination aus formschlüssigem Steckverbund und einem Rastclips, was eine schnelle Demontage/Montage ermöglicht. An dem dem Kufenstützglied gegenüberliegenden Ende eines jeden Kufenelements kann ein Rastverschluss vorgesehen sein, über den das Kufenelement an diesem Ende mit einem Stützfuß lösbar verbindbar ist. Bevorzugt erfolgt allerdings dieser Verbund durch ein gesondertes mechanisches Befestigungsmittel. Hierzu eignen sich Schnellverschlussschraubbolzen mit einem Schnellgewinde oder insbesondere Bolzen mit einem Bajonettverschluss.

Bei diesen Befestigungsmitteln ist es zweckmäßig, dass der üblicherweise radial weitere Bolzenkopf in einer Ausnehmung der Deckplatte bündig mit der Oberfläche der Deckplatte aufgenommen und der Bajonettverschluss oder Schraubverschluss des Bolzens mit der Kufenstandfläche zum Zwecke der Verriegelung zusammenwirkt. Gleichermaßen ist aber auch eine umgekehrte Ausbildung möglich, das heißt Verankerung des Bolzenkopfs von der Unterseite der Kufenstandfläche her mit Versenkung in der Kufenstandfläche und Festlegung des Bolzens im Bereich der Deckplatte. Beide Varianten sind zweckmäßig.

In besonders vorteilhafter Weise, insbesondere im Falle einer Aufgliederung einer Kufe in zwei Kufenelemente, ist es zweckmäßig, dass die dem Kufenstützglied gegenüberliegenden Enden der Kufenelemente, die in montierter Stellung zur Bildung der Kufe aneinander liegen mit zueinander höhenversetzten, einander komplementären und insbesondere ringförmigen Aufnahmeflanschen für das Befestigungsmittel versehen sind. Dadurch greifen die Enden der Kufenelemente in montierter Stellung ineinander, das heißt die Aufnahmeflansche der beiden Kufenelemente liegen in Übereinander-Anordnung, so dass beide Kufenelemente mit ein- und demselben Befestigungsmittel mit der Deckplatte verankert bzw. befestigt werden können. Dadurch ist die Kufe sozusagen im mittleren Bereich, das heißt im mittleren Bereich der Kufenstandfläche über ein Befestigungsmittel an der Deckplatte festgelegt neben dem formschlüssigen und/oder Rastverbund über die an den anderen Enden der Kufenelemente vorgesehenen Kufenstützglieder. Dies wirkt sich sehr günstig für eine schnelle und einfache Demontage beschädigter Bauteile und Montage von Ersatzbauteilen aus. Bevorzugt ist jedes Kufenelement über die Stützglieder über Formschluss mit der Deckplatte verbunden, wobei zweckmäßigerweise der Halt des Kufenelements über ein eine Ausnehmung für den Eingriff mit dem Kufenstützglied überspannendes Schulterteil erfolgt, in welcher das Kufenstützglied vorzugsweise nur durch einen Steck-, insbesondere Formschlussverbund gehalten ist. Eine mechanische Festlegung des Kufenelements kann dann am anderen Ende durch ein mechanisches Befestigungsmittel erfolgen.

In einer alternativen Ausführungsform ist es allerdings auch zweckmäßig, dass die den Kufenstützgliedern gegenüberliegenden Enden eines jeden Kufenelements separat über ein Befestigungsmittel unabhängig voneinander an einem Stützfuß mit der Deckplatte verbunden und befestigt werden. Man benötigt zwar dann zwei Befestigungsmittel, hat dadurch jedoch den Vorteil, dass die Kufenelemente insgesamt identisch zueinander ausgebildet werden können, also nur ein- und dasselbe L-förmige Kufenelement erforderlich ist. Bei dieser Ausführungsform trägt vorteilhafterweise der in der Regel mittig angeordnete Stützfuß der Deckplatte mit seiner Unterseite zur Bildung der durchgehenden Kufe bei.

In beiden Fällen ist es zweckmäßig, wenn die Enden der Kufenelemente, die an den Stützfüßen befestigt werden, in komplementäre Ausnehmungen der Stützfüße eingreifen bzw. darin angeordnet sind, so dass ein bündiger Abschluss an der Unterseite der Palette in einfacher Weise gewährleistet werden kann.

Für den schnellen Verbund der Kufenelemente ist es zweckmäßig, dass die Kufenstützglieder in eine komplementär ausgebildete Ausnehmung an der Deckplatte formschlüssig einpassbar sind. Zweckmäßigerweise kann aber auch zusätzlich ein clipsartiger Rastverschluss vorgesehen sein, was aber nicht zwingend ist.

Im Regelfalle sind die Paletten je Kufenbereich mit drei Stützfüßen versehen, wobei zwei der Stützfüße nach Maßgabe der Erfindung durch die Kufenstützglieder gebildet sind. Insofern erfolgt die Befestigung der den Kufenstützgliedern gegenüberliegenden Enden der Kufenelemente jeweils am entsprechend mittig der Deckplatte angeordneten Stützfuß zweckmäßigerweise über ein mechanisches Befestigungsmittel. Zur Montage wird hierbei jedes L-förmige Kufenelement schräg an die Unterseite der Deckplatte angesetzt und dann nach unten geschwenkt, so dass dann die clipsartige Verriegelung bzw. die formschlüssige Einpassung der Kufenstützglieder an der Deckplatte erfolgt und danach kann nach Abschwenken der Kufenelemente in Richtung der Deckplatte die Verriegelung über die mechanischen Befestigungsmittel erfolgen.

In einer besonders vorteilhaften Weiterbildung der Erfindung sind die Kufenelemente versteift ausgebildet. Hierzu eignet sich ein faserverstärktes Kunststoffmaterial, etwa durch Einbau von Karbon- oder Glasfasern, oder aber die Einbettung von starren Versteifungselementen, etwa in Form von Stahleinlagen oder dergleichen.

Zweckmäßigerweise werden im Rahmen der Erfindung die Deckplatte mit den insbesondere mittig angeordneten Stützfüßen sowie auch die separaten Kufenelemente jeweils einstückig durch Spritzgießen aus Kunststoff hergestellt.

Der hierin und in den Ansprüchen verwendete Begriff einer "Palette" ist im Sinne der Erfindung sehr breit zu verstehen und bezeichnet einen Ladungsträger, der in einem bevorzugten Falle eben nur aus einer Palette mit einer ebenen und seitenwandfreien Deckplatte gebildet ist aber auch einen Ladungsträger, bei der die Palette als Unterteil und damit als Bestandteil eines Großladungsträgers bzw. Großcontainers integriert ist. In diesem Fall eines Ladungsträgers zur Bildung eines solchen Großcontainers erstrecken sich von der Deckplatte aus, die dann den Bodenteil dieses Containers bildet, Seitenwände nach oben, die umlaufend angeordnet sind. Hierbei kann es sich um einen starren, also nicht klappbaren Seitenwandaufbau handeln, bei dem ggf. in mindestens einer Seitenwand ein Klappdeckel vorgesehen sein kann, oder die Seitenwände sind unmittelbar an der Deckplatte oder an darauf angeordneten Rahmengliedern über Scharniere und dergleichen klappbar angelenkt. Insoweit umfasst der Begriff einer Palette derartige Ladungsträger, die insbesondere für die Aufnahme stückiger Güter bestimmt sind.

In einer besonderen Weiterbildung der Erfindung bildet die Palette als Ladungsträger den Bodenteil oder den Unterbau eines Großbehälters, auch Großladungsträger genannt, mit dem der Ladungsträger auf dem Boden steht, wobei solche Behälter insbesondere für die Aufnahme von stückigen Gütern dienen. Diese auch als Großladungsträger oder Großcontainer genannten Großbehälter sind containerartig aufgebaut und haben in Länge und Breite übliche Standardabmessungen etwa ab 800 mm x 600 mm nach oben hin und haben häufig Palettenabmessungen in der Grundfläche. Die erfindungsgemäße Palette bildet bei dieser Ausführungsform dann sozusagen den Ladungsträger aufgrund eines zusätzlichen Wandaufbaus, wobei die Deckplatte der Palette den Bodenteil des Großbehälters bzw. Großcontainers bildet. Hierbei ist es zweckmäßig, die Seitenwände des Großbehälters an der Deckplatte der Palette, die dann das Bodenteil des Behälters bildet, anzuordnen, insbesondere gelenkig zu befestigen, was ein Klappen der Seitenwände zur Bildung eines Klappbehälters ermöglicht. Dadurch ergibt sich der Vorteil dieser besonderen Palettenausbildung mit Hinsicht auf den Austausch beschädigter Bauelemente auch für palettenartig ausgebildete Bodenteile von Großbehältern bzw. Großcontainern.

Nachfolgend werden Ausführungsbeispiele der Erfindung rein schematisch anhand der Zeichnungen beschrieben.
Fig. 1 eine perspektivische Ansicht einer erfindungsgemäßen Ausführungsform einer Palette (von oben betrachtet);
Fig. 2 eine perspektivische Ansicht der Palette in Ansicht vom Boden her gesehen;
Fig. 3 eine Ansicht der Palette gemäß Fig. 2, jedoch in Funktionsstellung einzelner Bauelemente;
Fig. 4 eine perspektivische Ansicht einer Palette nach Maßgabe einer weiteren Ausführungsform (Ansicht von unten her); sowie
Fig. 5 eine perspektivische Teilansicht der Ausführungsform nach den Figuren 1 bis 3 zur Darstellung der Befestigung eines Kufenelements an der Deckplatte
Fig. 6 eine perspektivische Ansicht der Palette in Ausführung als Bodenteil eines Großbehälters bzw. Großcontainers.
Fig. 7 eine Darstellung der Ausführungsform nach Fig. 6, jedoch in Funktionsstellung und in umgekehrter Stellung, also mit Anordnung des Bodenteils oben.

Fig. 1 zeigt eine Ausführungsform der erfindungsgemäßen Palette in Ansicht von oben, wobei die Palette 1 eine Deckplatte 2 mit einer ebenen Aufstandsfläche aufweist, die für den Transport von Gütern und Waren dient. Die Palette 1 umfasst ferner im dargestellten Ausführungsbeispiel drei Kufen 4, hier in identischer Ausbildung zueinander, die parallel zueinander und parallel zu einem Seitenrand und damit infolge des rechteckförmigen Grundrisses parallel zu den beiden gegenüberliegenden Seitenrändern 6 angeordnet sind. Im dargestellten Ausführungsbeispiel handelt es sich bei den Seitenrändern 6 um die Ränder der Schmalseite der Palette.

Nur rein beispielshaft handelt es sich um eine sogenannte Halbpalette, die am Markt sehr gebräuchlich ist und - wiederum nur beispielhaft - hier zum Zwecke der Illustration eine Palettengröße von 800 × 600 mm aufweist. Natürlich ist die Erfindung auch auf beliebige andere Standardgrößen anwendbar.

Wie aus Fig. 2 hervorgeht, weist die Palette insbesondere drei mittig, das heißt längs einer mittleren Längsachse der Palette angeordnete Stützfüße 8 auf, durch welche der Abstand zwischen dem Unterteil der Kufen 4 und der Palettendecke, das heißt der Deckplatte 2 der Palette 1 festgelegt ist. Die Kufe 4 weist an ihren beiden gegenüberliegenden Enden jeweils ein rechtwinklig abgewinkeltes Kufenstützglied 10 auf, welches stützfußartig ausgebildet und an den Längsrändern 9 der Palette 1 mit Abstand zueinander in Reihe zueinander angeordnet sind. Auch diese Kufenstützglieder 10 bestimmen den Abstand des Unterteils der Kufe 4 von der Unterseite der Deckplatte 2 der Palette 1. Wie deutlich aus Fig. 2 hervorgeht, weist die Kufe 4 eine langgestreckte, leistenartige Kufenstandfläche 12 auf, welche eine in Fig. 2 aufgrund der verkehrten Darstellung oben liegende Unterseite aufweist, mit der normalerweise in richtiger Drehausrichtung die Palette auf dem Untergrund aufliegt. Die Unterseite ist hier nicht mit einem Bezugszeichen belegt.

Wie deutlich aus Fig. 1 ersichtlich ist, begrenzen die schmalseitig angeordneten beiden Kufenstützglieder 10 einer jeden Kufe 4 mit dem mittig angeordneten Stützfuß 8 zwischen sich eine Eingriffsöffnung, die für das Einfahren von Zinken üblicher Hubvorrichtungen, etwa Gabelstapler oder Hubwagen bzw. Handhubwagen dient. Hierdurch können die Zinken von der Schmalseite her entsprechend eingeführt werden.

Entsprechende Eingriffsöffnungen sind jedoch auch an den Längsrändern 9 der Palette vorgesehen, wobei die Kufen 4 zwischen sich im dargestellten Ausführungsbeispiel zwei Eingriffsöffnungen für Hubvorrichtungen begrenzen.

Bei der Ausführungsform nach Fig. 2 ist jede Kufe 4 vorteilhafterweise mittig der Kufenstandfläche längs einer quer gerichteten Trennungsebene 14 in zwei Kufenelemente 4a und 4b unterteilt, wie am besten aus Fig. 3 hervorgeht. Jedes dieser Kufenelemente ist L-förmig aufgebaut, nämlich aus einer halben Länge der Kufenstandfläche und dem abgewinkelten Kufenstützglied 10. Am freien Ende des Kufenstützglieds 10 befindet sich ein Vorsprung 15, der vorzugsweise formschlüssig in eine komplementäre Ausnehmung 16 an der Unterseite der Deckplatte 2 einpassbar und zweckmäßigerweise, aber nicht zwingend durch einen geeigneten, insbesondere clipsartigen Rastverbund lösbar befestigbar ist.

Wie aus Fig. 3 hervorgeht, kann hierzu jedes Kufenelement schräg an die Unterseite der Deckplatte angesetzt werden, so dass die Vorsprünge 15 in die entsprechenden Ausnehmungen 16 greifen können. Daraufhin wird jede Kufe in Richtung auf den entsprechenden mittleren Stützfuß 8 verschwenkt und greift zweckmäßigerweise dort mit seiner Kufenstandfläche in eine entsprechende komplementäre Ausnehmung 18 des mittleren Stützfußes 8 ein. Mit dem Verschwenken des Kufenelements 4a und 4b in Richtung auf die Ausnehmungen 18 ergibt sich im Falle von Rasten selbsttätig ein Einschnappen der vom Vorsprung 15 ausgebildeten Rastnase in eine entsprechende Rastmimik der Unterseite der Deckplatte im Bereich der Ausnehmung 16, so dass das freie Ende eines jeden Kufenstützglieds 10 mit der Unterseite der Deckplatte 2 verrastet werden kann.

Die eingeschwenkte Stellung ergibt sich für die vordere Kufe aus der Fig. 3. Hierbei liegen an den freien Enden der Kufenelemente gegenüberliegend den Kufenstützgliedern ausgebildete flanschartige ringförmige Ausnehmungen 20a und 20b, die zueinander höhenversetzt sind, koaxial aufeinander, so dass sich eine insgesamt bündige Unterseite der Kufenstandfläche 12 einer jeden Kufe 4 ergibt (vgl. Fig. 4, vorderste Kufe). In dieser Stellung, in welcher die freien Enden beider Kufenelemente 4a, 4b gegenüberliegend und zweckmäßigerweise aneinander stoßend angeordnet sind, liegen die flanschartigen Aufnahmen 20a, 20b aufeinander in koaxialer Ausrichtung, so dass ein geeignetes mechanisches Befestigungsmittel einführbar ist, welches sich durch eine entsprechende Öffnung im Stützfuß 8 erstreckt und über eine entsprechende Befestigungsmimik im Bereich des Oberdecks oder der Kufe lösbar befestigbar ist, welche nicht dargestellt ist. Wie Fig. 3 zeigt, ist als Befestigungsmittel ein Bolzen 22 geeignet, der mit einem Bajonettverschluss 24, hier als Bajonettgewindeabschnitte dargestellt, versehen ist. Der Bolzen 22 weist am anderen Ende einen radial aufgeweiteten Bolzenkopf auf. Derartige Bajonettbolzen sind bekannt und müssen nicht näher beschrieben werden. In der Ausführungsform nach Fig. 3 ist der Bajonettbolzen 22 von der Unterseite her eingesteckt, wobei jedoch auch eine umgekehrte Anordnung zweckmäßig ist, indem der Bolzen von der Oberseite der Deckplatte 2 her in eine entsprechende Aufnahme einführbar ist und dann die Bajonettmimik am Bolzen mit einer entsprechenden Bajonettmimik etwa im Ringflansch 20b des Kufenelements zusammenwirkt, welcher in der in Fig. 3 dargestellten Darstellung von oben auf dem ringförmigen Aufnahmeflansch 20a koaxial aufliegt. In beiden Fällen erfolgt eine lösbare Verriegelung beider Kufenelemente über einen Bolzen mit dem Oberdeck, hier im Bereich des mittleren Stützfußes.

Ersichtlich ist im Falle einer Beschädigung eines Kufenelements dieses ohne weiteres schnell und einfach gegen ein unbeschädigtes neues Kufenelement austauschbar. Es muss lediglich der Bajonettverschluss geöffnet, der Bolzen herausgenommen und dann das entsprechende Kufenelement nach oben gemäß der Darstellung in Fig. 3 hochgeschwenkt werden, so dass auch das freie Ende des Kufenstützglieds vom Oberdeck entriegelt und das beschädigte Kufenelement abgenommen und durch ein neues ersetzt werden kann.

Es versteht sich, dass der Vorsprung 15 mit dem Rastmechanismus jeweils so ausgebildet ist, dass er bündig in die Ausnehmung 16 an der Unterseite der Deckplatte einpassbar ist und damit bündig mit der Außenseite und der Unterseite der Deckplatte abschließt. Dies ergibt sich sehr deutlich aus Fig. 1.

Fig. 4 zeigt eine weitere Ausführungsform der Erfindung, bei der jedes der L-förmigen Kufenelemente 4a, 4b mit dem jeweils mittigen Stützfuß der Deckplatte 2 separat durch ein mechanisches Befestigungsmittel, hier wiederum zweckmäßigerweise durch einen entsprechenden Bajonettverschlussbolzen, wie er in Fig. 3 dargestellt ist, lösbar verriegelbar ist. Die formschlüssige und/oder Rastverbindung der Kufenstützglieder entspricht der der Ausführungsform nach den Figuren 1 bis 3, so dass diese hier nicht nochmals beschrieben werden muss. Auch die übrigen Bauteile entsprechen denen der vorher beschriebenen Ausführungsform. Wie Fig. 4 zeigt, ergibt sich nach dem Einschwenken der beiden Kufenelemente 4a, 4b wiederum eine bündige Ausrichtung der Unterseite der Kufe 4, so dass sich unter Einschluss der Unterseite des mittleren und an der Unterseite der Deckplatte angeformten Stützfußes eine quasi geschlossene durchgehende Kufenstandfläche 12 ergibt. Diese Ausführungsform hat den Vorteil, dass anders als im Falle der vorhergehenden Ausführungsform für alle sechs Kufenelemente ein einheitliches Kufenelement verwendbar ist.

Fig. 5 zeigt eine Detailansicht einer Befestigung der Enden der Kufenelemente 4a, 4b an der Deckplatte 2 der Palette 1 und zwar rein beispielhaft anhand der Ausführungsform nach den Figuren 1 bis 3, wobei jedoch die aus Fig. 5 dargestellte Befestigung der Enden der Kufenelemente ebenso bei anderen Ausführungsformen, insbesondere der Ausführungsform nach Fig. 4 gleichermaßen anwendbar ist.

Nach Fig. 5 sind die Kufenelemente 4a, 4b an ihren äußeren Enden, nämlich an den Enden der abgewinkelten Kufenstützglieder 10 mit einem nach außen gerichteten Vorsprung 15 versehen, der als nach außen vorstehende Zunge ausgebildet ist und im dargestellten Ausführungsbeispiel sich vorzugsweise parallel zur Kufenstandfläche der Kufenelemente erstreckt. Im dargestellten Ausführungsbeispiel ist der Vorsprung 15 Bestandteil eines an der Innenseite des Kufenstützglieds 10 ausgebildeten Flanschteils 24, der L-förmig ausgebildet ist. Der Vorsprung 15 wirkt mit einer Ausnehmung 16 in der Deckplatte 2 zusammen, in die er einsteckbar ist. Ausnehmung und Vorsprung 15 sind komplementär ausgebildet, so dass sich ein Formschluss ergibt. Hierbei untergreift, wie deutlich aus Fig. 5 ersichtlich ist, der Vorsprung 15 ein an der Ausnehmung 16 vorgesehenes Schulterteil 26. Im dargestellten Ausführungsbeispiel überbrückt das Schulterteil 26 die Ausnehmung 16, kann aber auch an den Seitenflächen der Wände der Ausnehmung fortsatzmäßig bzw. in Art von vorspringenden Stummeln ausgebildet sein. Jedenfalls verhindert das Schulterteil 26 in Steckstellung des Vorsprungs 15 in der Ausnehmung 16, dass das schließlich über das Befestigungselement im mittleren Palettenbereich befestigte Kufenelement, hier das Kufenelement 4b, sich aus der Ausnehmung herausbewegen kann, vielmehr ist das Kufenelement in der Funktionsstellung als Kufe fest und formschlüssig innerhalb der Ausnehmung 16 gefangen, so dass lediglich am gegenüberliegenden Ende, also im Bereich der mittig angeordneten Stützfüße 8 des Kufenelements dieses jeweils über das entsprechende Befestigungsmittel, also insbesondere einen Bolzen 22, befestigt wird. Insoweit ist lediglich eine einseitige Festlegung der Kufenelemente an einem Ende durch ein gesondertes Befestigungsmittel erforderlich, um das Kufenelement und damit die Kufe 4 fest zur Bildung des Palettenunterteils an der Deckplatte 2 zu befestigen. Dies ermöglicht einen schnellen Wechsel einer beschädigten Kufe bzw. eines beschädigten Kufenelements.

Fig. 6 zeigt die Anwendung der Palette 1 als Bodenteil eines Großbehälters 28 wobei die Seitenwände 30 des Großbehälters mit den entsprechenden Seiten der Deckplatte 2 und damit sozusagen der Palette vorzugsweise klappbar verbunden sind. Das heißt, die besondere Ausführung der Palette mit den austauschbaren Kufenelementen ist auch entsprechend und analog für Großbehälter bzw. Großcontainer anwendbar. Diese Großbehälter sind allgemein bekannt und weisen ein palettenförmiges Bodenunterteil auf, auf dem die Seitenwände 30 angeordnet sind und zwar zumeist klappbar. Im dargestellten Ausführungsbeispiel sind die Seitenwände vorzugsweise auf Rahmengliedern 31 des als Palette 1 ausgebildeten Bodenteils angeordnet und insbesondere klappbar angelenkt. Die Rahmenglieder 31 sind vorzugsweise palettenumlaufend angeordnet. Im dargestellten Ausführungsbeispiel sind die Rahmenglieder 31 Bestandteil der Palette, was aber nicht zwingend ist. Sie könnten auch gesondert mit dem Bodenteil der Palette 1 durch einen Rast- oder Steckverbund verbunden sein, stehen aber randseitig umlaufend vom Bodenteil nach oben vor. Ab Bodenteil bis zum oberen Rand der Seitenwände 30 bemisst sich die Höhe derartiger Großcontainer im Bereich von 80 bis 110 cm, so dass ein großvolumiger Stauraum für die Aufnahme insbesondere stückiger Güter möglich ist. Diese Großcontainer haben palettenartige Standardabmessungen.

Fig. 7 zeigt den Großcontainer mit dem Boden nach oben, so dass die Kufen 4 ersichtlich sind. Im dargestellten Ausführungsbeispiel entspricht das Bodenteil der Palette 1 dem Ausführungsbeispiel der Figuren 1 bis 3, wobei gleichermaßen auch eine Palette gemäß Ausführungsform nach Fig. 4 anwendbar ist. Das Bodenteil des Großcontainers bildet sozusagen die Palette 1 mit dem Unterteil in Form von Kufen aus, so dass die anhand der Figuren 1 bis 4 dargestellte Palette entsprechend als Bodenteil eines Großcontainers einsetz- und verwendbar ist.

Wie aus Fig. 6 und 7 hervorgeht, ist in diesem Ausführungsbeispiel der Großcontainer lediglich mit zwei Kufen 4 bestückt, was aber nur beispielhaft ist. Bedarfsweise kann, je nach Größe des Großcontainers auch eine mittlere Kufe wie in den Ausführungsformen nach den Figuren 1 bis 4 vorgesehen sein.

## Patentansprüche

1. Palette (1) aus Kunststoff, mit einer Deckplatte (2) für die Aufnahme von Gegenständen und mit mindestens zwei, vorzugsweise drei unterhalb der Deckplatte angeordneten Kufen (4), die parallel zueinander und parallel zu einem Palettenrand (6) angeordnet sind sowie jeweils eine Kufenstandfläche (12) aufweisen, an deren Enden jeweils ein von der Kufenstandfläche in Richtung der Deckplatte abgewinkeltes, stützfußartiges Kufenstützglied (10) angeordnet ist, wobei die Kufenstandfläche (12) durch die Kufenstützglieder (10) und dazwischen angeordnete Stützfüße (8) mit Abstand zur Deckplatte angeordnet und mit dieser lösbar verbunden ist,
**dadurch gekennzeichnet, dass**
die Kufen (4) jeweils aus mindestens zwei, jeweils einstückigen Kufenelementen (4a, 4b) gebildet sind, dass jedes Kufenelement (4a, 4b) L-förmig ausgebildet ist, wobei das jeweils an einem ersten Ende des Kufenelements (4a, 4b) ausgebildete Kufenstützglied (10) eines jeden Kufenelements (4a, 4b) rechtwinklig von der Kufenstandfläche (12) des Kufenelements (4a, 4b) abgewinkelt ist, und dass die Kufenelemente (4a, 4b) über die Kufenstützglieder (10) jeweils für sich mit der Deckplatte (2) lösbar verbunden sind und zusammen jeweils eine Kufe (4) der Palette bilden.

2. Palette (1) nach Anspruch 1,
**dadurch gekennzeichnet, dass**
die Kufen (4) in der Kufenstandfläche (12) quer zu dieser zur Bildung der mindestens, jedoch bevorzugt zwei Kufenelemente geteilt ist, und dass sich in der kufenmontierten Stellung der Deckplatte die Unterseite der beiden Kufenstandflächen beider Kufenelemente zu einer an der Unterseite vorzugsweise durchgehend bündigen Kufenstandfläche ergänzen.

3. Palette (1) nach einem der vorhergehenden Ansprüche,
**dadurch gekennzeichnet, dass**
die Kufenelemente (4a, 4b) mit der Deckplatte (2) der Palette (1) über die Kufenstützglieder (10) durch formschlüssigen Steckverbund und/oder vorzugsweise clipsartigen Rastverbund lösbar verbunden und an einem dem Kufenstützglied (10) entgegengesetzten zweiten Ende eines jeden Kufenelements (4a, 4b) mit einem Stützfuß (8) durch einen Rastverschluss oder durch mindestens ein gesondertes mechanisches Befestigungsmittel verbunden sind.

4. Palette (1) nach Anspruch 3,
**dadurch gekennzeichnet, dass**
das Befestigungsmittel als Bolzen (22) mit Bajonettverschlussmimik ausgebildet ist, wobei der Bolzenkopf in einer Ausnehmung der Kufenstandfläche bündig aufgenommen und der Bajonettverschluss des Bolzens (22) mit der Deckplatte (2) verriegelbar ist oder umgekehrte Anordnung.

5. Palette (1) nach einem der Ansprüche 3 bis 4,
**dadurch gekennzeichnet, dass**
die zweiten Enden zweier in montierter Kufenstellung gegenüberliegender Kufenelemente (4a, 4b) mit zueinander höhenversetzten, komplementären, vorzugsweise ringförmigen Aufnahmeflanschen (20a, 20b) für das Befestigungsmittel, insbesondere Bajonettbolzen (22), versehen sind, die in montierter Stellung derart übereinanderliegend angeordnet sind, dass die Unterseiten der Kufenstandflächen (12) der Kufenelemente (4a, 4b) bündig sind, und dass die beiden gegenüberliegenden Kufenelemente durch das Befestigungsmittel, insbesondere Bajonettbolzen (22), an einem Stützfuß lösbar verriegelt sind.

6. Palette (1) nach einem der Ansprüche 3 bis 4,
**dadurch gekennzeichnet, dass**
die zweiten Enden zweier in montierter Kufenstellung gegenüberliegender Kufenelemente (4a, 4b) jeweils separat mit einem Stützfuß (8), vorzugsweise mit ein- und demselben Stützfuß durch ein Befestigungsmittel, insbesondere Bajonettbolzen, lösbar verriegelt.

7. Palette (1) nach einem der Ansprüche 3 bis 6,
**dadurch gekennzeichnet, dass**
in montierter Stellung zweier gegenüberliegender Kufenelemente (4a, 4b) deren zweite Enden in komplementären Ausnehmungen (18) an der Unterseite des Stützfußes derart aufgenommen sind, dass die Unterseiten der Kufenstandflächen und der entsprechenden Stützfüße (8) miteinander bündig sind.

8. Palette (1) nach einem der vorhergehenden Ansprüche,
**dadurch gekennzeichnet, dass**
die freien ersten Enden der Kufenelemente (4a, 4b) formschlüssig jeweils in einer komplementär ausgebildeten Ausnehmung (16) an der Deckplatte (2) eingepasst und/oder über einen vorzugsweise clipsartigen Rastverschluss mit dieser verriegelt sind, und dass vorzugsweise der lösbare Verbund zwischen Kufenelement und Deckplatte durch Verschwenken des Kufenelements an die Deckplatte erfolgt.

9. Palette (1) nach einem der vorhergehenden Ansprüche 3 bis 8,
**dadurch gekennzeichnet, dass**
jede Kufe (4) mittig geteilt und die beiden zweiten Enden der Kufenstandflächen (12) beider Kufenelemente mit jeweils einem mittig angeordneten Stützfuß (8) durch einen oder zwei Befestigungsmittel, insbesondere Bajonettbolzen (22), verriegelt sind.

10. Palette (1) nach einem der vorhergehenden Ansprüche,
**dadurch gekennzeichnet, dass**
jedes Kufenelement (4a, 4b) versteift ausgebildet ist, vorzugsweise durch faserversteiftes Kunststoffmaterial und/oder durch Einbettung von starren oder steifen Versteifungselementen, insbesondere in Form von Stahlstäben.

11. Palette (1) nach einem der vorhergehenden Ansprüche,
**dadurch gekennzeichnet, dass**
die Kufenstützglieder mit benachbarten Stützfüßen (8) oder benachbarten Kufenstützgliedern (10) Eingriffsöffnungen für Zinken von Hubvorrichtungen, wie Gabelstapler oder Hubwagen, bilden.

12. Palette (1) nach einem der Ansprüche 3 bis 11,
**dadurch gekennzeichnet, dass**
die Befestigungsmittel durch Bolzen (22) mit einem gegenüber dem Bolzendurchmesser mit größerem Radius ausgelegten Bolzenkopf und mit an dem am Bolzenkopf gegenüberliegenden Ende ausgebildeter Bajonettverriegelung oder Schraubverriegelung ausgebildet sind.

13. Palette (1) nach einem der vorhergehenden Ansprüche,
**dadurch gekennzeichnet, dass**
die Palette mit drei Kufen (4) ausgebildet ist, die zwischen sich Eingriffsöffnungen für die Zinken von Hubvorrichtungen bilden, und dass jede aus zwei Kufenelementen gebildete Kufe zwei gegenüberliegende Kufenstützglieder aufweist und mittig der Kufe jeweils ein an der Unterseite der Deckplatte angeformter Stützfuß angeordnet ist, wobei die Kufenstützglieder mit dem mittigen Stützfuß der Deckplatte der Palette entsprechende Eingriffsöffnungen für Zinken von Hubvorrichtungen begrenzen.

14. Palette (1) nach einem der vorhergehenden Ansprüche,
**dadurch gekennzeichnet, dass**
die Deckplatte (2) mit den Stützfüßen (8) sowie die Kufenelemente (4a, 4b) jeweils einstückig durch Spritzgießen von Kunststoff ausgebildet sind.

15. Palette (1) nach einem der Ansprüche 3 bis 14,
**dadurch gekennzeichnet, dass**
die Kufenstützglieder (10) der Kufenelemente (4a, 4b) über Vorsprünge (15) formschlüssig fest mit der Deckplatte (2) durch Eingriff in Ausnehmungen (16) befestigt sind, wobei die Vorsprünge (15) der Kufenelemente (4a, 4b) durch ein an der jeweiligen Ausnehmung (16) vorgesehenes Schulterteil (26) festgelegt sind, derart, dass die Kufenelemente (4a, 4b) lediglich an ihren zweiten Enden über ein Befestigungsmittel, insbesondere Bolzen (22) oder dergleichen Schnellverschlusselemente an der Deckplatte bzw. den Stützfüßen (8) mechanisch befestigt sind.

16. Großladungsträger mit einem Bodenteil und einem Seitenwandaufbau,
**dadurch gekennzeichnet, dass**
der Großladungsträger (28) mit einem Bodenteil versehen ist, der durch eine Palette (1) nach einem der Ansprüche 1 bis 15 gebildet ist.

17. Großladungsträger nach Anspruch 16,
**dadurch gekennzeichnet, dass**
die Palette den Unterbau des Großladungsträgers bildet, wobei der Seitenwandaufbau umlaufend angeordnete Seitenwände (30) aufweist, von denen vorzugsweise mindestens eine Seitenwand klappbar und zwar vorzugsweise nach innen klappbar ausgebildet ist.

18. Großladungsträger nach Anspruch 17,
**dadurch gekennzeichnet, dass**
die Seitenwände (30) oder untere Rahmenelemente (31) des Großladungsträgers vorzugsweise schwenkbar mit den Randseiten oder Randbereichen der Deckplatte der Palette (1) verbunden sind.

## Claims

1. Pallet (1) made of plastic, with a cover plate (2) for receiving objects and with at least two, preferably three, skids (4) which are arranged below the top plate, are arranged parallel to one another and parallel to a pallet edge (6) and each have a skid standing surface (12), at the ends of each of which is arranged a support-foot-like skid support member (10) angled away from the skid standing surface in the direction of the cover plate, the skid standing surface (12) being arranged at a distance from the cover plate by means of the skid support members (10) and support feet (8) arranged therebetween and being detachably connected to the cover plate,
**characterized in that**
the skids (4) are each formed from at least two respective one-piece skid elements (4a, 4b), **in that** each skid element (4a, 4b) is L-shaped, the skid support member (10) of each skid element (4a, 4b), which is in each case formed at a first end of the skid element (4a, 4b) is angled at right angles from the skid standing surface (12) of the skid elements (4a, 4b), and **in that** the skid elements (4a, 4b) are each detachably connected to the cover plate (2) via the skid support members (10) and together form a respective skid (4) of the pallet.

2. Pallet (1) according to claim 1,
**characterized in that**
the skids (4) are divided in the skid standing surface (12) transversely thereto to form the at least, but preferably two skid elements, and that in the skid-mounted position of the cover plate the underside of the two skid standing surfaces of both skid elements complement each other to form a skid standing surface which is preferably continuously flush at the underside.

3. Pallet (1) according to one of the preceding claims,
**characterized in that**
the skid elements (4a, 4b) are detachably connected to the cover plate (2) of the pallet (1) via the skid support members (10) by means of a form-fitting plug-in connection and/or preferably clip-like snap-in connection and are connected at a second end of each skid element (4a, 4b) opposite the skid support member (10) to a support foot (8) by means of a snap-in connection or by at least one separate mechanical fastening means.

4. Pallet (1) according to claim 3,
**characterized in that**
the fastening means is formed as a bolt (22) with bayonet locking mimic, wherein the bolt head is received flush in a recess of the skid standing surface and the bayonet lock of the bolt (22) is lockable with the cover plate (2) or reverse arrangement.

5. Pallet (1) according to one of claims 3 to 4,
**characterized in that**
the second ends of two skid elements (4a, 4b) which are opposite one another in the assembled skid position are provided with complementary, preferably annular, receiving flanges (20a, 20b) for the fastening means, in particular bayonet bolts (22), which are offset in height with respect to one another which, in the assembled position, are arranged one above the other in such a way that the undersides of the skid standing surfaces (12) of the skid elements (4a, 4b) are flush, and **in that** the two opposite skid elements are releasably locked to a supporting foot by the fastening means, in particular bayonet bolts (22).

6. Pallet (1) according to one of claims 3 to 4,
**characterized in that**
the second ends of two skid elements (4a, 4b) opposite each other in the mounted skid position are each separately releasably locked to a support foot (8), preferably to one and the same support foot by a fastening means, in particular a bayonet bolt.

7. Pallet (1) according to one of claims 3 to 6,
**characterized in that**
in the assembled position of two opposing skid elements (4a, 4b), their second ends are received in complementary recesses (18) on the underside of the support foot in such a way that the undersides of the skid standing surfaces and of the corresponding support feet (8) are flush with each other.

8. Pallet (1) according to any one of the preceding claims,
**characterized in that**
the free first ends of the skid elements (4a, 4b) are each positively fitted in a complementarily formed recess (16) on the cover plate (2) and/or are locked to the latter by means of a preferably clip-like latching closure, and **in that** preferably the releasable connection between skid element and cover plate is effected by pivoting the skid element against the cover plate.

9. Pallet (1) according to any of the preceding claims 3 to 8,
**characterized in that**
each skid (4) is divided centrally and the two second ends of the skid standing surfaces (12) of both skid elements are locked to a respective centrally arranged support foot (8) by one or two fastening means, in particular bayonet bolts (22).

10. Pallet (1) according to one of the preceding claims,
**characterized in that**
each skid element (4a, 4b) is stiffened, preferably by fibre-stiffened plastic material and/or by embedding rigid or stiff stiffening elements, in particular in the form of steel bars.

11. Pallet (1) according to one of the preceding claims,
**characterized in that**
the skid support members form with adjacent support feet (8) or adjacent skid support members (10) engagement openings for tines of lifting devices, such as forklift trucks or lift trucks.

12. Pallet (1) according to one of claims 3 to 11,
**characterized in that**
the fastening means are formed by bolts (22) with a bolt head designed with a larger radius than the bolt diameter and with bayonet locking or screw locking formed at the end opposite the bolt head.

13. Pallet (1) according to one of the preceding claims,
**characterized in that**
the pallet is formed with three skids (4) which form between them engagement openings for the tines of lifting devices, and **in that** each skid formed from two skid elements has two opposing skid support members and a respective support foot formed on the underside of the cover plate is arranged centrally of the skid, the skid support members delimiting with the central support foot of the cover plate of the pallet corresponding engagement openings for tines of lifting devices.

14. Pallet (1) according to one of the preceding claims,
**characterized in that**
the cover plate (2) with the support feet (8) as well as the skid elements (4a, 4b) are each formed in one piece by injection moulding of plastic.

15. Pallet (1) according to one of claims 3 to 14,
**characterized in that**
the skid support members (10) of the skid elements (4a, 4b) are positively fixed to the cover plate (2) via projections (15) by engagement in recesses (16), the projections (15) of the skid elements (4a, 4b) are fixed by a shoulder part (26) provided on the respective recess (16) in such a way that the skid elements (4a, 4b) are mechanically fastened to the cover plate or the support feet (8) only at their second ends via a fastening means, in particular bolts (22) or similar quick-locking elements.

16. Large load carrier with a base part and a side wall structure,
**characterized in that**
the bulk carrier (28) is provided with a bottom portion formed by a pallet (1) according to any one of claims 1 to 15.

17. Large load carrier according to claim 16,
**characterized in that**
the pallet forms the substructure of the large load carrier, the side wall structure having side walls (30) which are arranged circumferentially and of which preferably at least one side wall is designed such that it can be folded, preferably inwards.

18. Large load carrier according to claim 17,
**characterized in that**
the side walls (30) or lower frame elements (31) of the large load carrier are preferably pivotably connected to the edge sides or edge regions of the cover plate of the pallet (1).

## Revendications

1. Palette (1) en matière plastique, avec un plateau supérieur (2) pour la réception d'objets et avec au moins deux, de préférence trois patins (4) disposés sous le plateau supérieur, qui sont disposés parallèlement les uns aux autres et parallèlement à un bord de palette (6) et qui présentent chacun une surface de pose de patin (12), à chacune des extrémités de laquelle est disposé un élément d'appui de patin (10) en forme de pied d'appui, coudé à partir de la surface de pose de patin en direction du plateau supérieur, la surface de pose de patin (12) étant disposée à distance du plateau supérieur et reliée à celui-ci de manière amovible par les éléments d'appui de patin (10) et des pieds d'appui (8) disposés entre eux,
**caractérisée en ce que**
les patins (4) sont formés chacun d'au moins deux éléments de patin (4a, 4b), chacun d'une seule pièce, **en ce que** chaque élément de patin (4a, 4b) est réalisé en forme de L, l'élément d'appui de patin (10) de chaque élément de patin (4a, 4b), réalisé chaque fois à une première extrémité de l'élément de patin (4a, 4b), étant coudé à angle droit par rapport à la surface de pose de patin (12) de l'élément de patin (4a, 4b), et **en ce que** les éléments de patin (4a, 4b) sont reliés de manière amovible au plateau supérieur (2) par l'intermédiaire des éléments d'appui de patin (10) et forment ensemble chaque fois un patin (4) de la palette.

2. Palette (1) selon la revendication 1,
**caractérisée en ce que**
les patins (4) sont divisés dans la surface de pose de patin (12), transversalement à celle-ci, pour former ledit au moins un, mais de préférence deux éléments de patin, et **en ce que**, dans la position montée sur patins du plateau supérieur, la face inférieure des deux surfaces de pose de patin des deux éléments de patin se complètent pour former une surface de pose de patin en affleurement de préférence continu avec la face inférieure.

3. Palette (1) selon l'une des revendications précédentes,
**caractérisée en ce que**
les éléments de patin (4a, 4b) sont reliés de manière amovible au plateau supérieur (2) de la palette (1) par l'intermédiaire des éléments d'appui de patin (10) par un assemblage par emboîtement à complémentarité de forme et/ou de préférence par un assemblage par encliquetage de type clip et sont reliés à une deuxième extrémité de chaque élément de patin (4a, 4b) opposée à l'élément d'appui de patin (10) à un pied d'appui (8) par une fermeture à encliquetage ou par au moins un moyen de fixation mécanique séparé.

4. Palette (1) selon la revendication 3,
**caractérisée en ce que**
le moyen de fixation est réalisé sous la forme d'un boulon (22) avec un mimétisme de fermeture à baïonnette, la tête de boulon étant reçue en affleurement dans un évidement de la surface de pose de patin et la fermeture à baïonnette du boulon (22) pouvant être verrouillée avec le plateau supérieur (2) ou selon une disposition inverse.

5. Palette (1) selon l'une des revendications 3 à 4,
**caractérisée en ce que**
les deuxièmes extrémités de deux éléments de patin (4a, 4b) opposés en position montée du patin sont pourvues de brides de réception (20a, 20b) complémentaires, de préférence annulaires, décalées en hauteur l'une par rapport à l'autre, pour le moyen de fixation, en particulier le boulon à baïonnette (22), qui, en position montée, sont superposées de telle sorte que les faces inférieures des surfaces de pose de patin des éléments de patin (4a, 4b) soient en affleurement, et que les deux éléments de patin opposés soient verrouillés de manière amovible sur un pied d'appui par le moyen de fixation, en particulier le boulon à baïonnette (22).

6. Palette (1) selon l'une des revendications 3 à 4,
**caractérisée en ce que**
les deuxièmes extrémités de deux éléments de patin (4a, 4b) opposés en position montée du patin sont verrouillées de manière amovible chacune séparément à un pied d'appui (8), de préférence à un seul et même pied d'appui, par un moyen de fixation, en particulier un boulon à baïonnette.

7. Palette (1) selon l'une des revendications 3 à 6,
**caractérisée en ce que**
en position montée de deux éléments de patin opposés (4a, 4b), leurs deuxièmes extrémités sont reçues dans des évidements complémentaires (18) sur la face inférieure du pied d'appui de telle sorte que les faces inférieures des surfaces d'appui des patins et des pieds d'appui correspondants (8) soient en affleurement les unes avec les autres.

8. Palette (1) selon l'une des revendications précédentes,
**caractérisée en ce que**
les premières extrémités libres des éléments de patin (4a, 4b) sont chacune ajustées par complémentarité de forme dans un évidement (16) de forme complémentaire sur le plateau supérieur (2) et/ou sont verrouillées avec celui-ci par une fermeture à encliquetage de préférence de type clip, et **en ce que**, de préférence, l'assemblage amovible entre élément de patin et plateau supérieur est réalisé par pivotement de l'élément de patin sur le plateau supérieur.

9. Palette (1) selon l'une des revendications précédentes 3 à 8,
**caractérisée en ce que**
chaque patin (4) est divisé en son milieu et les deux deuxièmes extrémités des surfaces de pose de patin (12) des deux éléments de patin sont verrouillées chacune avec un pied d'appui (8) disposé au milieu par un ou deux moyens de fixation, en particulier des boulons à baïonnette (22).

10. Palette (1) selon l'une des revendications précédentes,
**caractérisée en ce que**
chaque élément de patin (4a, 4b) est renforcé, de préférence par une matière plastique renforcée par des fibres et/ou par incorporation d'éléments de renforcement rigides ou inflexibles, en particulier sous forme de barres d'acier.

11. Palette (1) selon l'une des revendications précédentes,
**caractérisée en ce que**
les éléments d'appui de patin forment avec des pieds d'appui (8) voisins ou des éléments d'appui de patin (10) voisins des ouvertures d'engagement pour des dents de dispositifs de levage tels que des chariots élévateurs à fourche ou des transpalettes.

12. Palette (1) selon l'une des revendications 3 à 11,
**caractérisée en ce que**
les moyens de fixation sont formés par des boulons (22) avec une tête de boulon conçue avec un rayon plus grand que le diamètre de boulon et avec un verrouillage à baïonnette ou un verrouillage à vis formé à l'extrémité opposée à la tête de boulon.

13. Palette (1) selon l'une des revendications précédentes,
**caractérisée en ce que**
la palette est réalisée avec trois patins (4) qui forment entre eux des ouvertures d'engagement pour les dents de dispositifs de levage, et **en ce que** chaque patin formé de deux éléments de patin présente deux éléments d'appui de patin opposés et un pied d'appui formé sur la face inférieure du plateau supérieur est disposé au milieu de chaque patin, les éléments d'appui de patin délimitant avec le pied d'appui central du plateau supérieur de la palette des ouvertures d'engagement correspondantes pour les dents de dispositifs de levage.

14. Palette (1) selon l'une des revendications précédentes,
**caractérisée en ce que**
le plateau supérieur (2) avec les pieds d'appui (8) ainsi que les éléments de patin (4a, 4b) sont chacun formés d'une seule pièce par moulage par injection de matière plastique,

15. Palette (1) selon l'une des revendications 3 à 14,
**caractérisée en ce que**
les éléments d'appui de patin (10) des éléments de patin (4a, 4b) sont fixés solidement par complémentarité de forme au plateau supérieur (2) au moyen de saillies (15) par engagement dans des évidements (16), les saillies (15) des éléments de patin (4a, 4b) étant fixés par une partie d'épaulement (26) prévue au niveau de l'évidement respectif (16), de telle sorte que les éléments de patin (4a, 4b) soient fixés mécaniquement au plateau supérieur ou aux pieds d'appui (8) uniquement à leurs deuxièmes extrémités par un moyen de fixation, en particulier des boulons (22) ou des éléments de fermeture rapide analogues.

16. Support de charges lourdes avec une partie fond et une structure de parois latérales,
**caractérisé en ce que**
le support de charges lourdes (28) est pourvu d'une partie fond qui est formée par une palette (1) selon l'une des revendications 1 à 15.

17. Support de charges lourdes selon la revendication 16,
**caractérisé en ce que**
la palette forme la structure inférieure du support de charges lourdes, la structure de parois latérales présentant des parois latérales (30) disposées sur le pourtour, dont de préférence au moins une paroi latérale est rabattable, et ce de préférence vers l'intérieur.

18. Support de charges lourdes selon la revendication 17,
**caractérisé en ce que**
les parois latérales (30) ou les éléments de cadre inférieurs (31) du support de charges lourdes sont reliés, de préférence de manière pivotante, aux côtés ou aux zones de bord du plateau supérieur de la palette (1).
